# EUROPÄISCHE PATENTSCHRIFT

(11) **EP 0 258 700 B1**
(45) Veröffentlichungstag und Bekanntmachung des Hinweises auf die Patenterteilung: **24.10.1990**
(21) Anmeldenummer: 87111706.5
(22) Anmeldetag: 12.08.1987
(51) Int. Cl.: E21D 9/06

(54) **Messerschild-Vortriebsvorrichtung**
Device for driving a tunnel with drive cutters supported by frames
Dispositif pour l'avancement d'un tunnel avec des couteaux d'avancement supportés par des cadres d'appui

(30) Priorität: 01.09.1986 DE 3629730
(43) Veröffentlichungstag der Anmeldung: 09.03.1988
(73) Patentinhaber: Walbröhl, Heinz-Theo, Dipl.-Ing., D-53111 Bonn (DE)
(72) Erfinder: Walbröhl, Heinz-Theo, Dipl.-Ing., D-53111 Bonn (DE)
(74) Vertreter: Müller-Boré & Partner Patentanwälte

(56) Entgegenhaltungen:
- DE-A- 1 966 078
- DE-A- 3 136 963
- DE-B- 2 619 405

## Beschreibung

Die Erfindung betrifft eine Messerschild-Vortriebsvorrichtung mit auf Stützrahmen abgestützten, über eine Druckeinrichtung vortreibbaren Vortriebsmessern, wobei an jedem Vortriebsmesser eine Kolben-Zylinder-Einheit mit einem Ende angelenkt ist.

Es ist bekannt, Vortriebsmesser über einen hydraulischen Zylinder vorzutreiben, welcher gegen einen Montagebogen abgestützt ist, der den zuletzt betonierten Ausgangsabschnitt eines Tunnels begrenzt, wobei die Kolbenstange des hydraulischen Zylinders lösbar in krallenartige Kupplungsteile an der Innenfläche des Vortriebsmessers angreift. Zum einen ist bei dieser aus der DE-A 1 966 078 bekannten Vorichtung von Nachteil, daß die großen Druckkräfte in die Betonauskleidung eingeleitet werden, und zum anderen ist die Handhabung der sehr schweren hydraulischen Kolben-Zylinder-Einheit kraftaufwendig und gefährlich.

Die DE-A 3 136 963 beschreibt ein Messerschild, bei welchem an jedem Messer eine Kolben-Zylinder-Einheit angelenkt ist, die mit ihrem anderen Ende an einem hinteren Rahmenteil eines aus zwei starr miteinander verbundenen Rahmenteilen bestehenden Stützrahmens angelenkt ist. Der Stützrahmen kann ähnlich eines selbstschreitenden Ausbaus, wie er im Bergbau bekannt ist, vorgesetzt werden. Dieses Messerschild ist technisch aufwendig gestaltet und nur begrenzt einsatzfähig.

Der Erfindung liegt die Aufgabe zugrunde, eine Vorrichtung zum Vortreiben einer Tunnelstrecke zu schaffen, welche schnell und einfach und mit weniger Kraftaufwand für die Bedienungsmannschaft handhabbar ist, und eine flexible Anpassung an die örtlichen Gegebenheiten ermöglicht.

Diese Aufgabe wird erfindungsgemäß dadurch gelöst, daß an dem anderen Ende der Kolben-Zylinder-Einheit ein Abstützglied zum Eingriff an einem Stützrahmen angelenkt und eine Einrichtung zum Verriegeln des Abstützgliedes an dem Stützrahmen vorgesehen sind.

Alle Vortriebsmesser ergeben bis auf das vorzutreibende Vortriebsmesser mit einem der Stütztrahmen, insbesondere mit dem in Vortriebsrichtung letzten Stützrahmen eine Einheit, so daß die Messer letztlich das Widerlager für das vorzutreibende Messer bilden. Dadurch wird verhindert, daß große Kräfte in die frische Betonauskleidung eingeleitet werden, oder daß zusätzliche Maßnahmen getroffen werden müssen, um ein ausreichend festes Widerlager zu bilden.

Die Kolben-Zylinder-Einheiten können schnell von dem Rahmen gelöst und an einem anderen Rahmen druck- und zugfest angelenkt werden. Da die Rahmen untereinander nicht zu einem starren Rahmengestell verbunden sind, ist die erfindungsgemäße Messerschild-Vortriebsvorrichtung sehr flexibel, so daß Richtungsänderungen problemlos durchgeführt werden können.

Gemäß einer bevorzugten Ausführungsform weist das Abstützglied einen hakenartigen Ansatz zum Untergreifen der Vorderkante eines Stützrahmens auf, und am hinteren Ende des Abstützgliedes ist ein befestigbarer, die Hinterkante des Stützrahmens untergreifender Haken vorgesehen. Nach Anlegen des Abstützgliedes an dem Stützrahmen und Sichern des Hakens am hinteren Ende des Abstützgliedes ist eine druck- und zugfeste Verbindung die Kolben-Zylinder-Einheit an dem Stützrahmen geschaffen. Die Einleitung der Druckkräfte muß erfolgen, wenn die Kolben-Zylinder-Einheit ausgefahren wird, um das Vortriebsmesser vorzutreiben. Zugkräfte treten dabei bei den übrigen Messern auf, da diese den Stützrahmen an einer Ausweichbewegung nach hinten hindern.

Gemäß einer bevorzugten Ausführungsform ist das Abstützglied doppelwandig ausgebildet, das Ende des Kolbens der Kolben-Zylinder-Einheit ist zwischen den Wänden angelenkt und es sind zwei über Keile festlegbare Haken vorgesehen. Dabei ist vorzugsweise zwischen den Wänden ein nach hinten herausstehendes T-förmiges Element zur Aufnahme der Haken und Keile befestigt, so daß eine Schnellverriegelung des Abstützgliedes an dem Stützrahmen möglich ist.

Zur Erhöhung der Festigkeit sind zwischen den Wänden des Abstützelementes Aussteifungen angeordnet.

Die Erfindung wird nachstehend anhand eines Ausführungsbeispiels näher erläutert. Es zeigt:
Fig. 1 ein Vortriebsmesser in Seitenansicht,
Fig. 2 das Vortriebsmesser nach Fig. 1 in Draufsicht,
Fig. 3 ein Abstützglied im vergrößerten Maßstab in Seitenansicht,
Fig. 4 das Abstützglied nach Fig. 3 in Draufsicht und
Fig. 5 eine Ansicht in Richtung des Pfeiles V von Fig. 3.

Fig. 1 zeigt ein Vortriebsmesser 10, das Teil einer aus einer Vielzahl von Vortriebsmessern bestehenden Messerschild-Vortriebsvorrichtung ist. Das Vortriebsmesser 10 besteht aus einer oberen Wand 12, einer unteren Wand 14 und Seitenwänden 16,18. Am vorderen Ende ist das Messer 10 mit einer Messerspitze 20 versehen. Das Vortriebsmesser ruht auf Stützrahmen 22, 24, 26 auf. Der hintere Abschnitt 28 des Messers 10, der mit dem vorderen, stärkeren Abschnitt 30 über ein Gelenk 32 verbunden ist, dient während der Einbringung einer Betonauskleidung 34 als Schalung.

Hinter der Spitze 20 ist ein Lagerbock 36 angeordnet, an welchem über ein Schwenklager 38 ein Zylinder 40 einer Kolben-Zylinder-Einheit angelenkt ist. Die Kolben-Zylinder-Einheit weist einen nach hinten gerichteten Kolben 42 auf, welcher an dem nach hinten vorstehenden freien Ende mit einem Gelenkzapfen 44 versehen ist, an welchem ein Abstützglied 46 angelenkt ist. Das Abstützglied 46 dient der Verriegelung des Kolbens 42 in Druck-und Zugrichtung an dem hintersten Stützrahmen 26.

Die genaue Ausbildung und die Wirkungsweise des Abstützgliedes 46 wird insbesondere andhand der Fig. 3 bis 5 näher erläutert.

Das Abstützglied 46 besteht aus zwei Seitenwänden 48, 50 die über Distanz- und Versteifungselemente 52 und 54 miteinander verbunden sind. Die Wände 48 und 50 nehmen den Lagerzapfen 44 auf. Die Wände 48 und 50 sind an der Unterseite mit hakenförmigen Ansätzen 56, 58 versehen, welche die Vorderkante 60 des Stützrahmens 26 untergreifen. Damit ist das Abstützglied 46 in Druckrichtung der Kolben-Zylinder-einheit 40, 42 an dem Stützrahmen 26 verriegelt.

Die Verriegelung des Abstützgliedes 46 in Zugrichtung an dem Stützrahmens 26 erfolgt über Haken 62, 64, welche die Hinterkante des Stützrahmens 26 untergreifen. Die Haken 62 und 64 werden an dem Abstützglied 46 gesichert über Keile 66, 68, welche gegen den Querschenkel 70 eines T-förmigen Elementes 72 anliegen, das mit seinem Längsschenkel 74 zwischen den Wänden 48, 50 des Abstützgliedes 46 befestigt ist. Nachdem das Abstützglied mit seinen Haken 56 die Vorderkante des Stützrahmens 26 untergriffen haben, können die Haken 62, 64 seitlich eingebracht werden, wonach sie über die Keile 66, 68 fixiert werden.

Die Wirkungsweise der Vorrichtung ist folgendermaßen: Alle mit ihrer Messerspitze 20 in einer Ebene liegenden und auf den Stützrahmen 22, 24, 26 aufliegenden Messer 10 werden mit ihrem Abstützglied 46 an dem hintersten Stützrahmen 26 verriegelt. Die Verschiebung des Abstützgliedes 46, an welchem die hinteren Haken 62, 64 und die Keile 66, 68 entfernt sind, erfolgt über die Kolben-Zylinder-Einheit 40, 42, die über eine Leitung 76 mit Druck beaufschlagt oder entlastet wird. Sobald die Haken 56, 58 die Vorderkante des Stützrahmens 26 untergreifen, werden die Haken 62, 64 mit den Keilen 66, 68 an dem Abstützglied 46 befestigt. Damit liegt eine feste Verbindung zwischen dem Abstützglied 46`und dem Stützrahmen 26 vor.

Wenn alle Abstützglieder auf diese Weise mit dem Stützrahmen 26 verriegelt sind, werden nacheinander alle Messer 10 um die gewünschte Strecke vorgetrieben. Die von dem jeweils vorzutreibenden Messer ausgeübte Druckkraft, die durch Beaufschlagung des Kolbens 42 in dem Zylinder 40 in das Abstützglied 46 übertragen wird, wird über den Stützrahmen 26 in die benachbarten Messer eingeleitet, welche damit indirekt als Widerlager für das vorzutreibende Messer dienen.

Sobald alle Messer vorgetrieben sind und sich die Messerspitzen 20 wieder in einer Ebene befinden, werden von allen Abstützgliedern 46 die Haken 62, 64 abgenommen. Jetzt können durch Einfahren des Kolbens 42 die Abstützglieder von dem hinteren Stützrahmen 26 entfernt werden. Nachdem dies bei sämtlichen Messern erfolgt ist, wird der Stützrahmen 26 abgenommen und als erster Stützrahmen vor dem Stützrahmen 22 angeordnet. Die Abstützglieder 46 werden jetzt soweit in Richtung der Messerspitze durch Einfahren des Kolbens 42 gezogen, bis die Abstützglieder 46 an dem Stützrahmen 24 verriegelt werden können. Wenn sämtliche Abstützglieder 46 die Vorderkante des Stützrahmens 24 untergreifen und die die Hinterkante untergreifenden Haken angeordnet sind, kann ein erneuter Vortrieb der Vortriebsmesser nacheinander vorgenommen werden.

## Patentansprüche

1. Messerschild-Vortriebsvorrichtung mit auf Stützrahmen abgestützten, über eine Druckeinrichtung vortreibbaren Vortriebsmessern, wobei an jedem Vortriebsmesser (10) eine Kolben-Zylinder-Einheit (40, 42) mit einem Ende angelenkt (38) ist, dadurch gekennzeichnet, daß an dem anderen Ende der Kolben-Zylinder-Einheit (40, 42) ein Abstützglied (46) zum Eingriff an einem Stützrahmen (26) angelenkt ist, und daß eine Einrichtung (56, 62) zum druck- und zugfesten Verriegeln des Abstützgliedes (46) an dem Stützrahmen (26) vorgesehen ist.

2. Messerschild-Vortriebsvorrichtung nach Anspruch 1, dadurch gekennzeichnet, daß das Abstützglied (46) einen hakenartigen Ansatz (56) zum Untergreifen der Vorderkante eines Stützrahmens aufweist, und daß am hinteren Ende des Abstützgliedes (46) befestigbare, die Hinterkante des Stützrahmens (26) untergreifende Haken (62) vorgesehen sind.

3. Messerschild-Vortriebsvorrichtung nach Anspruch 1 oder 2, dadurch gekennzei chnet, daß das Abstützglied (46) doppelwandig ausgebildet ist, daß das Ende des Kolbens (42) der Kolben-Zylinder-Einheit zwischen den Wänden (48, 50) angelenkt ist, und daß zwei über Keile (66, 68) festlegbare Haken (62, 64) vorgesehen sind.

4. Messerschild-Vortriebsvorrichtung nach Anspruch 3, dadurch gekennzeichnet, daß zwischen den Wänden (48, 50) ein nach hinten herausstehendes T-förmiges Element (72) zur Aufnahme der Haken (62, 64) und Keile (66, 68) befestigt ist.

5. Messerschild-Vortriebsvorrichtung nach Anspruch 3 oder 4, dadurch gekennzeichnet, daß zwischen den Wänden (48, 50) des Abstützgliedes (46) Aussteifungen (52, 54) angeordnet sind.

## Revendications

1. Dispositif d'avancement avec bouclier à couteaux, comportant des couteaux d'avancement supportés par des cadres d'appui et pouvant être poussés au moyen d'un dispositif de pression, dans lequel une unité piston-cylindre (40, 42) est articulée par une extrémité (38) sur chaque couteau d'avancement (10), caractérisé en ce qu'à l'autre extrémité de l'unité piston-cylindre (40, 42) est articulé un élément d'appui (46) pour venir en prise avec un cadre d'appui (26) et qu'un dispositif (56, 62) pour verrouiller l'élément d'appui (46) d'une manière résistante à la pression et à la traction est prévu sur le cadre d'appui (26).

2. Dispositif d'avancement avec bouclier à couteaux selon la revendication 1, caractérisé en ce que l'élément d'appui (46) comporte une embase (56) à la manière d'un crochet pour venir en prise avec le bord d'attaque d'un cadre d'appui et qu'il est prévu à l'extrémité arrière de l'élément d'appui (46) des crochets (62) pouvant être fixés et qui viennent en prise avec le bord arrière du cadre d'appui (26).

3. Dispositif d'avancement avec bouclier à couteaux selon la revendication 1 ou 2, caractérisé en ce que l'élément d'appui (46) comporte une double paroi, que l'extrémité du piston (42) de l'unité piston-cylindre est articulé entre les parois (48, 50) et qu'il est prévu deux crochets (62, 64) pouvant être fixés au moyen de clavettes (66, 68).

4. Dispositif d'avancement avec bouclier à couteaux selon la revendication 3, caractérisé en ce qu'un élément en T (72) faisant saillie vers l'arrière et destiné à recevoir les crochets (62, 64) et les clavettes (66, 68) est fixé entre les parois (48, 50).

5. Dispositif d'avancement avec bouclier à couteaux selon la revendication 3 ou 4, caractérisé en ce que des renforcements (52, 54) sont disposés entre les parois (48, 50) de l'élément d'appui (46).

## Claims

1. Cutter-shield driving mechanism with driving cutters driven forward by a thrust mechanism, there being a piston/cylinder unit (40, 42) attached at one end (38) to each driving cutter (10), characterized in that to the other end of the piston/cylinder unit (40, 42) a supporting member (46) is attached for engagement with a supporting frame (26), and that means (56, 62) are provided to lock the supporting member (46) to the supporting frame (26) so as to resist compression and tension loads.

2. Cutter-shield driving mechanism in accordance with claim 1, characterized in that the supporting member (46) has a hook-type extension (56) to engage below the forward edge of a supporting frame, and that hooks (62) are provided for fixing to the rear end of the supporting member (46), to engage below the rear end of the supporting frame (26).

3. Cutter-shield driving mechanism in accordance with claim 1 or 2, characterized in that the supporting member (46) is double-walled, that the end of the piston (42) of the piston/cylinder unit is attached between the walls (48, 50), and that two hooks (62, 64), secured in position by wedges (66, 68), are provided.

4. Cutter-shield driving mechanism in accordance with claim 3, characterized in that a T-shaped component (72), protruding rearwards and accommodating the hooks (62, 64) and wedges (66, 68), is fixed between the walls (48, 50).

5. Cutter-shield driving mechanism in accordance with claim 3 or 4, characterized in that stiffening members (52, 54) are mounted between the walls (48, 50) of the supporting member (46).
